# EUROPÄISCHE PATENTSCHRIFT

(11) **EP 2 022 364 B1**
(45) Veröffentlichungstag und Bekanntmachung des Hinweises auf die Patenterteilung: **14.03.2012**
(21) Anmeldenummer: 08012600.6
(22) Anmeldetag: 11.07.2008
(51) Int. Cl.: A45D 40/02, A45D 40/16, A45D 40/20

(54) **Produkt-Austauscheinheit für ein Basis-Stiftmodul insbesondere eines Kosmetikstifts sowie Set aus einer Produkt-Austauscheinheit und einer Mehrzahl von Basis-Stiftmodulen**
Product replacement unit for a base stick module for a cosmetic stick and set of such a product replacement unit and a number of base stick modules
Unité d'échange de produit cosmétique pour un module de crayon de base d'un crayon cosmétique et un ensemble d'une unité d'échange de produit cosmétique et un grand nombre de modules de crayons de base

(30) Priorität: 01.08.2007 DE 202007010681 U
(43) Veröffentlichungstag der Anmeldung: 11.02.2009
(73) Patentinhaber: h & m gutberlet gmbh, 90471 Nürnberg (DE)
(72) Erfinder: Gutberlet, Detlev, 90518 Altdorf (DE)
(74) Vertreter: Hofmann, Matthias

(56) Entgegenhaltungen:
- EP-A- 1 869 994
- DE-U1- 20 302 008

## Beschreibung

Die Erfindung betrifft eine Produkt-Austauscheinheit für ein Basis-Stiftmodul eines Kosmetikstifts. Ferner betrifft die Erfindung ein Set aus einer derartigen Produkt-Austauscheinheit und einer Mehrzahl von Basis-Stiftmodulen.

Eine derartige Produkt-Austauscheinheit ist in Form einer Kosmetikprodukt-Austauscheinheit durch offenkundige Vorbenutzung bekannt. Sobald das Kosmetikprodukt verbraucht ist und nicht mehr benutzt werden soll, kommt die bekannte Austauscheinheit als Ersatz für eine entsprechende Einheit zum Einsatz, wobei die Austauscheinheit zusammen mit dem zugehörigen Basis-Stiftmodul wiederum den kompletten Kosmetikstift ergibt. Die Austauscheinheiten, die aus dem Stand der Technik bekannt sind, sind aufwändig in der Herstellung.

Aus der DE 203 02 008 U1 ist eine Applikationsvorrichtung zum Auftragen eines flüssigen, gelartigen oder pastösen Kosmetikmediums auf die Haut bekannt.

Es ist daher eine Aufgabe der vorliegenden Erfindung, eine Produkt-Austauscheinheit der eingangs genannten Art derart weiterzubilden, dass der Herstellungsaufwand hierfür vermindert ist.

Diese Aufgabe ist erfindungsgemäß gelöst durch eine Austauscheinheit mit den im Anspruch 1 angegebenen Merkmalen.

Erfindungsgemäß wurde erkannt, dass es nicht erforderlich ist, mechanische Wirkkomponenten der Vorschubeinrichtung des Stifts, insbesondere des Kosmetikstifts, in der Austauscheinheit zu verbauen. Derartige Wirkkomponenten der Vorschubeinrichtung sind bei der erfindungsgemäßen Austauscheinheit weggelassen und komplett im Basis-Stiftmodul verbaut. Es resultiert eine einfach aufgebaute Austauscheinheit, die entsprechend kostengünstig hergestellt werden kann. Die Austauscheinheiten können separat von den Basis-Stiftmodulen mit Produkt befüllt, gelagert und vertrieben werden. Die Komplettierung der Austauscheinheiten mit den Basis-Stiftmodulen zu den vollständigen Kosmetikstiften kann erst beim Kunden oder unmittelbar vor der Auslieferung erfolgen. Durch die Verwendung der Austauscheinheiten ist es möglich, die Vorschubeinrichtungen als hochwertige Mechaniken auszuführen, die zu einem entsprechenden Preis vertrieben werden können. Derartige Mechaniken können beispielsweise aus eloxiertem Aluminium hergestellt werden. Die hochwertigen Mechaniken können vielfach genutzt werden, indem jeweils wieder neue Austauscheinheiten zum Ersatz gegen verbrauchte Einheiten eingesetzt und mit der Vorschubeinrichtung des Basis-Stiftmoduls verbunden werden. Es ist zudem möglich, die Austauscheinheiten mit unterschiedlichen Produkten, insbesondere auch mit unterschiedlichen Applikatoren oder unterschiedlichen Abmessungen, z. B. mit unterschiedlichen Applikationsflächen oder unterschiedlichen Kolbendurchmessern oder mit unterschiedlichen Vorratsbehältergrößen zur Verfügung zu stellen. Benutzer können daher bei Kauf nur eines einzigen Basis-Stiftmoduls beispielsweise zwischen verschiedenen Kosmetikprodukten, z. B. verschiedenen Farben, und auch verschiedenen Behältergrößen und Applikationstechniken wählen, ohne hierzu jeweils ein komplett neues Basis-Stiftmodul erwerben zu müssen. Die erfindungsgemäße Austausch-Einheit kann bei Kosmetikstiften, aber genauso auch bei Schreibgeräten oder auch bei medizinischen Dosiereinrichtungen zum Einsatz kommen. Das Produkt, insbesondere das Kosmetikprodukt, kann auch in gelartiger Form vorliegen. Dadurch dass die Kolben-Schubstange auf der dem Produkt abgewandten Seite anordenbar ist, kommt außer dem Kolben kein weiteres Teil des Kolben-Verstellmechanismus mit dem Produkt in Berührung. Dies stellt im Vergleich zu Verstellmechanismen mit Spindeln, die den Kolben durchdringen, einen besonderen Vorteil dar.

Eine Ausgestaltung des Austauschgehäuses nach Anspruch 2 verringert den Montageaufwand der Austauscheinheit.

Eine Dichtungskappe nach Anspruch 3 gewährleistet, dass das Produkt beim Lagern der Austauscheinheit nicht eintrocknet.

Eine Abschlusskappe nach Anspruch 4 schützt den Kolben der Austauscheinheit. Auch die Abschlusskappe kann zum dichtenden Verschließen des Austauschgehäuses ausgeführt sein.

Eine Verbindungskomponente nach Anspruch 5 ist einfach ausgeführt und trägt dem Umstand Rechnung, dass eine Schubverbindung zur Förderung des Kosmetikprodukts in der Regel ausreicht. Es ist also nicht erforderlich, den Kolben über die Kolben-Schubstange wieder zurückzuziehen.

Eine weitere Aufgabe der Erfindung ist es, die Vorteile einer Austauscheinheit ohne aufwändige Komponenten von Vorschubeinrichtungen noch umfassender nutzbar zu machen.

Diese Aufgabe ist erfindungsgemäß gelöst durch ein Set mit den im Anspruch 6 angegebenen Merkmalen.

Erfindungsgemäß wurde erkannt, dass bei einer Austauscheinheit, die keine Wirkkomponenten einer Vorschubeinrichtung zum Kolbenvorschub mehr aufweist, die Art und Weise des mechanischen Aufbaus dieser Wirkkomponenten der Vorschubeinrichtung frei gewählt werden kann. Die Austauscheinheit kann daher mit Basis-Stiftmodulen unterschiedlicher mechanischer Wirkprinzipien eingesetzt werden. Entscheidend ist nur, eine Kompatibilität in der Verbindung der Austauscheinheit mit dem Basis-Stiftmodul bereit zu stellen.

Mechaniken des Basis-Stiftmoduls nach den Ansprüchen 7 und 8 haben sich beim Einsatz eines fließfähigen Produktes bewährt.

Ein Ausführungsbeispiel der Erfindung wird nachfolgend anhand der Zeichnung näher erläutert. In dieser zeigen:
- Fig. 1: eine interne Details preisgebende, unterbrochene Seitenansicht einer Kosmetikprodukt-Austauscheinheit für ein Basis-Stiftmodul eines Kosmetikstiftes;
- Fig. 2: eine perspektivische Ansicht der Kosmetikprodukt-Austauscheinheit mit aufgesetzter Abschlusskappe;
- Fig. 3: eine perspektivische Ansicht des Kosmetikstifts mit der Kosmetikprodukt-Austauscheinheit und einer ersten Ausführung des Basis-Stiftmoduls;
- Fig. 4: einen abgebrochenen Längsschnitt durch den Kosmetikstift nach Fig. 3 im Bereich des eine Druckmechanik aufweisenden Basis-Stiftmoduls;
- Fig. 5: eine perspektivische Ansicht des Kosmetikstifts mit der Kosmetikprodukt-Austauscheinheit und einer weiteren Ausführung des Basis-Stiftmoduls; und
- Fig. 6: einen abgebrochenen Längsschnitt durch den Kosmetikstift nach Fig. 3 im Bereich des eine Drehmechanik aufweisenden Basis-Stiftmoduls.

Fig. 1 und 2 zeigen eine Produkt-Austauscheinheit 1 für ein Basis-Stiftmodul eines Kosmetikstifts. Beispiele für derartige Basis-Stiftmodule, die mit der Produkt-Austauscheinheit 1 zu einem vollständigen Kosmetikstift 2 ergänzt werden, zeigen die Fig. 3 und 4 (Basis-Stiftmodul 3) sowie Fig. 5 und 6 (Basis-Stiftmodul 4).

Die Produkt-Austauscheinheit 1 hat ein Austauschgehäuse 5 mit einem Vorratsbehälter 6, in dem ein Kosmetikprodukt in cremiger, flüssiger, pastöser oder gelartiger Form vorliegt. Der Vorratsbehälter 6 kann einen runden, einen ovalen oder auch einen mehreckigen Querschnitt aufweisen. Der Vorratsbehälter 6 ist aus einem transparenten Material aus Kunststoff oder Glas und einstückig derart an einen Grundkörper des Austauschgehäuses 5 angeformt, dass der Vorratsbehälter 6 eine transparente Gehäusewand des Austauschgehäuses 5 bildet. Eine Füllstandskontrolle des Kosmetikprodukts im Austauschgehäuse 5 ist so auf einfache Weise als Sichtprüfung von außen möglich.

Mit dem Vorratsbehälter 6 in Fluidverbindung steht ein Applikator 7, der auf den Vorratsbehälter 6 aufgesetzt ist. Der Applikator 7 ist als beflockter Applikator mit einer abgeschrägten Applikationsfläche 8 ausgeführt. Auch eine unbeflockte Ausgestaltung des Applikators 7 ist möglich. Generell können beispielsweise Applikatorvarianten zum Einsatz kommen, die aus der DE 203 02 008 U1 bekannt sind.

Im Austauschgehäuse 5 ist ein im Vorratsbehälter 6 verschiebbar geführter Kolben 9 angeordnet. Der Kolben 9 dichtet randseitig gegen die Innenwand des Vorratsbehälters 6 ab. Wenn der Kolben 9 in der Fig. 1 im Vorratsbehälter 6 nach oben hin verlagert wird, wird hierdurch das Kosmetikprodukt aus dem Vorratsbehälter 6 in den Applikator 7 gedrückt und tritt über die Applikationsfläche 8 zum Auftrag des Kosmetikprodukts aus.

In einer in der Fig. 1 dargestellten maximal im Vorratsbehälter 6 nach unten verlagerten Position ist der Kolben 9 durch einen Haltebund 10 des Austauschgehäuses 5 gesichert. Auch eine Verdrehsicherung des Kolbens 9 im Vorratsbehälter 6 kann vorgesehen sein. Dies ist in der Fig. 1 nicht dargestellt.

Der Kolben 9 wirkt zur Hubverlagerung des Kolbens 9 im Vorratsbehälter 6 mit einer Kolben-Schubstange 11 zusammen, die in der Fig. 1 als Gewindestange dargestellt ist. Dabei ist der Kolben 9 mit der Kolben-Schubstange 11 über eine Kolben-Verbindungskomponente verbunden, die als Sackausnehmung 12 ausgebildet ist, in die ein gegebenenfalls abgedecktes freies Ende 13 der Kolbenstange 11 eindringt. Die Kolbenstange 11 ist nicht Teil der Produkt-Austauscheinheit 1, sondern Teil des Basis-Stiftmoduls 3 oder 4.

Eine Dichtungskappe 14 verschließt bei Nichtgebrauch des Kosmetikstifts 2 mit der Produkt-Austauscheinheit 1 das Austauschgehäuse 5 auf der Seite des Applikators 7 dicht.

Fig. 2 zeigt die Produkt-Austauscheinheit 1 mit einer aufgesetzten Abschlusskappe 15, die zum Lagern der Austauscheinheit 1 das Austauschgehäuse 5 auf der Seite des Kolbens 9 verschließt. Die Abschlusskappe 15 wird dabei auf Rastelemente 16 des Austauschgehäuses 5 aufgerastet, die in der schematischen Darstellung nach Fig. 1 nicht sichtbar sind.

Unter Bezugnahme auf die Fig. 3 und 4 wird nachfolgend eine Druckmechanik des Basis-Stiftmoduls 3 beschrieben. Fig. 3 zeigt dabei den gesamten Kosmetikstift 2 mit dem Basis-Stiftmodul 3, wobei Letzteres durch die Austauscheinheit 1 zum gesamten Kosmetikstift 2 ergänzt ist. Das freie Ende 13 der Kolben-Schubstange 11 ist in der Fig. 4 gerade nicht mehr dargestellt.

Zu einer Vorschubeinrichtung 17 des Basis-Stiftmoduls 3 zum Vorschub der Kolben-Schubstange 11 gehört eine Betätigungs-Schubstange 18. Letztere steht mit der Kolben-Schubstange 11 in Schubverbindung. Die Schubverbindung der beiden Schubstangen 11, 18 geschieht über ein Anschlagpaar aus einem ersten Anschlag 19, der an der Betätigungs-Schubstange 18 angeordnet ist und einer axial längs der Kolben-Schubstange 11 hintereinander äquidistant zueinander angeordneten Mehrzahl von zweiten Anschlägen 20. Insgesamt liegen auf einer Höhe zwei Reihen zweiter Anschläge 20 vor, zwischen denen die Betätigungs-Schubstange 18 läuft. In der in Fig. 4 dargestellten Vorschubstellung wirkt der erste Anschlag 19 der Betätigungs-Schubstange 18 mit dem in der Fig. 4 am weitesten links angeordneten zweiten Anschlag 20 zusammen, sodass der Kolben in der in der Fig. 1 dargestellten Ausgangsposition, also vollständig hin zum Haltebund 10 einzogen, vorliegt.

Dort, wo die Betätigungs-Schubstange 18 zwischen den beiden Reihen zweiter Anschläge 20 läuft, bis hin zum freien Ende der Kolben-Schubstange 11 sind die beiden Schubstangen 11, 18 zueinander geführt, sodass eine definierte Relativbewegung der beiden Schubstangen 11, 18 zueinander möglich ist. Diese Führung geschieht durch eine komplementäre Querschnittsgestaltung benachbarter Abschnitte der Schubstangen 11, 18. Bei dieser Führungseinrichtung handelt es sich um eine T-Nutführung.

Die Betätigungs-Schubstange 18 hat an ihrem vom Kolben 9 abgewandten Ende einen Anlage-Umfangsbund 21. Der Außendurchmesser des Anlage-Umfangsbundes 21 entspricht dem Innendurchmesser eines Basisgehäuses 22 des Basis-Stiftmoduls 3. Ein dem Anlage-Umfangsbund 21 benachbartes freies Ende 23 der Betätigungs-Schubstange 18 trägt als Betätigungselement einen Bedienknopf 24, der auf das freie Ende 23 aufgerastet ist. Der Bedienknopf 24 ragt nach Art eines Bedienknopfes für einen Kugelschreiber aus dem der Austauscheinheit 1 gegenüberliegenden Ende des Basisgehäuses 22 hinaus. In eine Gehäuseöffnung des Basisgehäuses 22, aus der der Bedienknopf 24 herausragt, ist ein nach Art einer Hülse geformter Stopfen 25 eingerastet, der vom Bedienknopf 24 durchdrungen wird. Eine innere Stirnwand des Stopfens 25 liegt am Anlage-Umfangsbund 21 der Betätigungs-Schubstange 18 an. Auf der dem Stopfen 25 gegenüberliegenden Seite liegt am Anlage-Umfangsbund 21 eine Kunststoff-Vorspannfeder 26 an. An ihrem gegenüberliegenden freien Ende stützt sich die Kunststoff-Vorspannfeder 26 an einem nach innen vorspringenden Umfangsbund des Basisgehäuses 22 ab. Dieser nicht dargestellte Umfangsbund ist einer Trennlinie 27 zwischen dem Basisgehäuse 22 und dem Austauschgehäuse 5 nahe benachbart.

Teil der Vorschubeinrichtung 17 ist eine Anschlagwechseleinrichtung 28. Mit letzterer erfolgt zum Vorschub des Kolbens 9 ein Wechsel des ersten Anschlags 19 zwischen einem der zweiten Anschläge 20, mit dem der erste Anschlag 19 momentan zusammenwirkt und der auch als zweiter Momentananschlag bezeichnet wird, und einem axial benachbarten weiteren zweiten Anschlag 20, der auch als Ziel-Anschlag bezeichnet wird. Die Anschlagwechseleinrichtung 28 hat einen Mitnehmerkörper 29, der an der Betätigungs-Schubstange 18 an deren freiem, dem Kolben 9 zugewandten Ende angeformt ist. Der Mitnehmerkörper 29 trägt beidseitig nach Art von Flügelstummeln die beiden auf gleicher Höhe angeordneten ersten Anschläge 19.

Mit dem Mitnehmerkörper 29 wirkt eine Auflauframpe 30 zusammen. Letztere ist in einem Zwischenboden der Kunststoff-Vorspannfeder 26 ausgeführt, die wiederum dort am Basisgehäuse 22 festgelegt ist. Die Auflauframpe 30 ist also am Basisgehäuse 22 festgelegt.

Die axial hintereinander äquidistant zueinander angeordneten zweiten Anschläge 20 sind nach Art von Sägezähnen ausgebildet. Die jeweils steilen, in der Praxis senkrecht ausgeführten Flanken dieser Sägezahn-Ausgestaltung stellen die zweiten Anschläge 20 dar. Zwischen diesen senkrechten Wandabschnitten verlaufen schräge Wandabschnitte 31. Die Neigung dieser schrägen Wandabschnitte 31 gegenüber einer Längsachse des Basisgehäuses 22 ist derart gering, dass die Flügelstummel des Mitnehmerkörpers 29 in zur Vorschubrichtung entgegengesetzter Richtung auf den schrägen Wandabschnitten 31 gleiten können, ohne dass hierbei die Kolben-Schubstange 11 relativ zum Basisgehäuse 22 axial verlagert wird.

Bei einer Betätigung des Bedienknopfes 24, also bei einem Einschieben von diesem in das Basisgehäuse 22, wird durch den Eingriff des ersten Anschlags 19 mit dem zweiten Momentananschlag 20 die Kolben-Schubstange 11 durch die Betätigungs-Schubstange 18 zunächst um einen Vorschubweg vorgeschoben, der mindestens so groß ist wie der axiale Abstand zwischen zwei zweiten Anschlägen 20. Nach diesem Vorschubweg ist der Mitnehmerkörper 29 so weit auf die Auflauframpe 30 aufgelaufen, dass der erste Anschlag 19 mit dem zweiten Momentananschlag 20 außer Eingriff kommt. Ein weiterer Vorschub der Kolben-Schubstange 11 findet daher, unabhängig davon, ob der Bedienknopf 24 noch weiter in das Basisgehäuse 22 eingedrückt wird, nicht mehr statt. Beim Loslassen des Bedienknopfes 24 wird letzterer aufgrund der Vorspannung der Kunststoff-Vorspannfeder 26 wieder in die in der Fig. 4 dargestellte Ruhestellung zurückgeschoben, bis der Umfangsbund 21 am Stopfen 25 anliegt. Bei diesem Zurückschieben gleitet der Mitnehmerkörper 29 auf den schrägen Wandabschnitten 31 der Kolben-Schubstange 11. Die Kolben-Schubstange 11 wird hierbei relativ zum Basisgehäuse 22 axial nicht verlagert, sodass in der Ruhestellung des Bedienknopfes 24 der erste Anschlag 19 nunmehr mit dem zweiten Ziel-Anschlag 20 in Eingriff kommen kann, der dem vorherigen zweiten Momentananschlag 20 axial, und zwar in der Fig. 4 axial rechts, benachbart ist. Das Basis-Stiftmodul 3 hat also eine Druckmechanik mit einer inkrementalen Schubwirkung für den Kolben 9 ähnlich der Mechanik eines Druck-Bleistifts. Bei einem Druck auf den Bedienknopf 24 wird damit ein dem Abstand zweier benachbarter zweiter Anschläge 20 entsprechender inkrementaler Vorschub des Kolbens 9 im Vorratsbehälter 6 herbeigeführt.

Fig. 5 und 6 zeigen das Basis-Stiftmodul 4 mit einer Drehmechanik zum Vorschub des Kolbens 9. Fig. 5 zeigt dabei den gesamten Kosmetikstift 2 mit dem Basis-Stiftmodul 4, wobei letzteres durch die Austauscheinheit 1 zum gesamten Kosmetikstift 2 ergänzt ist. Komponenten, die denjenigen entsprechen, die vorstehend schon unter Bezugnahme auf die Fig. 1 bis 4 erläutert wurden, tragen die gleichen Bezugsziffern und werden nicht nochmals im Einzelnen diskutiert.

Das Basis-Stiftmodul 4 des Kosmetikstifts 2 nach den Fig. 5 und 6 hat eine Vorschubeinrichtung 32 mit einem Betätigungsrad 33. Letzteres ragt mit einem Umfangsabschnitt aus einem Basisgehäuse 34 des Basis-Stiftmoduls 4 heraus. An Achsstummeln 35, die beiderseits aus dem Betätigungsrad 33 herausgeführt sind, sind jeweils Zahnräder 36 am Betätigungsrad 33 angeformt. Die Zahnräder 36 kämmen mit zwei parallel zueinander laufenden Zahnstangenabschnitten 37 einer Kolben-Schubstange 38 des Basis-Stiftmoduls 4. Das der Austauscheinheit 1 zugewandte Ende der Zahnstangenabschnitte 37 ist das freie Ende 13 (vgl. Fig. 1).

Die Achsstummel 35 des Betätigungsrads 33 sind in Rastaufnahmen eines Blenden-Gehäuseabschnitts 39 eingerastet. Der Blenden-Gehäuseabschnitt 39, der das Betätigungsrad 33 umgibt, ist wiederum in eine Aufnahme des Basisgehäuses 34 eingerastet.

Durch Drehen des Betätigungsrades 33 wird die Kolben-Schubstange 38 und mit ihr der mit dieser in Schubverbindung stehende Kolben 9 ausgeschoben. Eine Drehung des Betätigungsrades 33 führt zu einem kontinuierlichen Vorschub des Kolbens 9 im Vorratsbehälter 6.

Der Stopfen 25 hat bei der Ausführung nach den Fig. 5 und 6 keine Durchtrittsöffnung, da diese Ausführung keinen durchtretenden Bedienknopf hat.

Alternativ kann das Betätigungsrad 33 auch als Doppelrad ausgeführt sein und zwischen den beiden axial voneinander beabstandeten, drehfest miteinander verbundenen Radabschnitten des Doppelrades ein einziges Zahnrad aufweisen, welches mit einem einzigen Zahnstangenabschnitt 37 einer entsprechenden Kolben-Schubstange zusammenwirkt. Ein vergleichbares Betätigungs-Doppelrad mit zwei Radabschnitten ist bekannt aus der EP 0 714 638 B1 und wird dort für ein Applikationsgerät für Dentalmasse eingesetzt.

Eine weitere Drehmechanik, die innerhalb einer weiteren Ausführung eines Basis-Stiftmoduls eingesetzt werden kann, ist beispielsweise beschrieben in der DE 203 02 008 U1. Ein Unterschied liegt dann insoweit vor, als die Kolbenschubstange nicht wie bei der DE 203 02 008 U1 fest mit dem Kolben verbunden ist, sondern über eine Verbindung mit Sackausnehmung entsprechend der, die vorstehend im Zusammenhang mit der Fig. 1 beschrieben wurde.

## Patentansprüche

1. Produkt-Austauscheinheit (1) für ein Basis-Stiftmodul (3; 4) insbesondere eines Kosmetikstifts (2)
- mit einem Austauschgehäuse (5) mit einem Vorratsbehälter (6), in welchem ein Produkt in cremiger, flüssiger oder pastöser Form vorliegt,
- mit einem mit dem Vorratsbehälter (6) in Fluidverbindung stehenden Applikator (7),
- mit einem Kolben (9), der in dem Austauschgehäuse (5) verschiebbar geführt ist, zur Förderung des Produkts hin zum Applikator (7),
- mit einer am Kolben (9) vorhandenen Kolben-Verbindungskomponente (12), zum Zusammenwirken mit einer Schubstangen-Verbindungskomponente (13) einer Kolben-Schubstange (11) als Teil einer Vorschubeinrichtung (17; 32) des Basis-Stiftmoduls (3; 4) zum Ausschieben des Kolbens (9), wobei die Kolben-Schubstange (11) mit dem Kolben (9) in Schubverbindung bringbar und auf der dem Produkt abgewandten Seite des Kolbens (9) anordenbar ist.

2. Austauscheinheit nach Anspruch 1, **dadurch gekennzeichnet, dass** der Vorratsbehälter (6) einstückig an einen Grundkörper des Austauschgehäuses (5) angeformt ist.

3. Austauscheinheit nach Anspruch 1 oder 2, **gekennzeichnet durch** eine Dichtungskappe (14), welche zum Lagern der Austauscheinheit (1) das Austauschgehäuse (5) auf der Seite des Applikators (7) dicht verschließt.

4. Austauscheinheit nach einem der Ansprüche 1 bis 3, **gekennzeichnet durch** eine Abschlusskappe (15), welche zum Lagern der Austauscheinheit (1) das Austauschgehäuse (5) auf der Seite des Kolbens (9) verschließt.

5. Austauscheinheit nach einem der Ansprüche 1 bis 4, **dadurch gekennzeichnet, dass** die Schubstangen-Verbindungskomponente als Sackausnehmung (12) im Kolben (9) ausgeführt ist, in die ein freies Ende (13) der Kolben-Schubstange (11) eindringt.

6. Set aus einer Produkt-Austauscheinheit (1) nach einem der Ansprüche 1 bis 5 und einer Mehrzahl von Basis-Stiftmodulen (3, 4) welche in ihren mechanischen Wirkprinzipien voneinander abweichende Vorschubeinrichtungen (17, 32) für das Produkt aufweisen.

7. Set nach Anspruch 6, **dadurch gekennzeichnet, dass** die Vorschubeinrichtung (17) eines der Basis-Stiftmodule (3, 4) als Druckmechanik ausgeführt ist, sodass ein Druck auf ein Betätigungselement (24) einen inkrementalen Vorschub des Kolbens (9) im Vorratsbehälter (6) herbeiführt.

8. Set nach Anspruch 6 oder 7, **dadurch gekennzeichnet, dass** die Vorschubeinrichtung (32) eines der Basis-Stiftmodule (3, 4) als Drehmechanik ausgeführt ist, sodass ein Drehen eines Betätigungselements (33) einen kontinuierlichen Vorschub des Kolbens (9) im Vorratsbehälter (6) herbeiführt.

## Claims

1. Product replacement unit (1) for a base stick module (3; 4) in particular of a cosmetic stick (2) comprising
- a replacement housing (5) with a reservoir (6) in which a product is present in creamy, liquid or pasty form,
- an applicator (7) which is in a fluid connection with the reservoir (6),
- a piston (9) which is guided for displacement in the replacement housing (5) for feeding the product to the applicator (7),
- a piston connecting component (12) which is present on the piston (9) for cooperating with a push rod connecting component (13) of a piston push rod (11) as part of a feed device (17; 32) of the base stick module (3; 4) for extending the piston (9), wherein the piston push rod (11) is formed to establish a push connection with the piston (9) and is formed to be positioned on the side of the piston (9) remote from the product.

2. Replacement unit according to claim 1, **characterized in that** the reservoir (6) is formed in one piece with a base body of the replacement housing (5).

3. Replacement unit according to claim 1 or 2, **characterized by** a sealing cap (14) which tightly seals the replacement housing (5) on the side of the applicator (7) to store the replacement unit (1).

4. Replacement unit according to one of claims 1 to 3, **characterized by** a closure cap (15) which seals the replacement housing (5) on the side of the piston (9) to store the replacement unit (1).

5. Replacement unit according to one of claims 1 to 4, **characterized in that** the push rod connecting component is a blind recess (12) in the piston (9) into which penetrates a free end (13) of the piston push rod (11).

6. Set comprising a product replacement unit (1) according to one of claims 1 to 5 and a plurality of base stick modules (3, 4) which have feed devices (17, 32) for the product (9), the feed devices (17, 32) differing from one another in their mechanical operating principles.

7. Set according to claim 6, **characterized in that** the feed device (17) of one of the base stick modules (3, 4) is a pressure mechanism so that a pressure exerted on an actuating element (24) results in an incremental advance of the piston (9) in the reservoir (6).

8. Set according to claim 6 or 7, **characterized in that** the feed device (32) of one of the base stick modules (3, 4) is a rotation mechanism so that a rotation of an actuating element (33) results in a continuous advance of the piston (9) in the reservoir (6).

## Revendications

1. Unité d'échange de produit (1) pour un module de crayon de base (3 ; 4), en particulier un crayon cosmétique (2)
- comprenant un boîtier d'échange (5), avec un récipient de réserve (6) dans lequel se trouve un produit sous la forme d'une crème, d'un liquide ou d'une pâte,
- comprenant un applicateur (7) relié de manière fluide avec le récipient de réserve (6),
- comprenant un piston (9) qui est guidé de manière coulissante dans le boîtier d'échange (5) pour l'acheminement du produit jusqu'à l'applicateur (7),
- comprenant une composante de liaison avec le piston (12) située sur le piston (9) pour une action conjointe avec une composante de liaison avec une tige de poussée (13) d'une tige de poussée-piston (11) faisant partie d'un dispositif d'avancement (17 ; 32) du module de base (3 ; 4) pour la poussée vers la sortie du piston (9), la tige de poussée-piston (11) pouvant être rapportée sur le piston (9) pour une liaison en poussée et pouvant être disposée sur le côté du piston (9) opposé au produit.

2. Unité d'échange selon la revendication 1 **caractérisée en ce que** le récipient de réserve (6) est conçu d'une pièce avec un corps de base du boîtier d'échange (5) .

3. Unité d'échange selon les revendications 1 ou 2 **caractérisée par** un capuchon d'étanchéité (14) qui ferme de manière étanche le boîtier d'échange (5) du côté de l'applicateur (7) pour le stockage de l'unité d'échange (1) .

4. Unité d'échange selon l'une des revendications de 1 à 3 **caractérisée par** un capuchon de fermeture (15) qui ferme le boîtier d'échange (5) du côté du piston (9) pour le stockage de l'unité d'échange (1).

5. Unité d'échange selon l'une des revendications de 1 à 4 **caractérisée en ce que** les composantes de liaison avec la tige de poussée sont conçues sous la forme d'évidements borgnes (12) dans le piston (9), dans lesquels une extrémité libre (13) de la tige de poussée-piston (11) pénètre.

6. Ensemble constitué d'une unité d'échange de produit (1) selon l'une des revendications de 1 à 5 et d'une multitude de modules de crayons de base (3, 4) qui présentent des dispositifs d'avancement (17, 32) différents les uns des autres au niveau de leurs principes d'actions mécaniques sur le produit.

7. Ensemble selon la revendication 6 **caractérisé en ce que** le dispositif d'avancement (17) d'un des modules de crayon de base (3, 4) est conçu sous la forme d'un mécanisme à pression, de sorte qu'une pression sur un élément de manoeuvre (24) provoque une avancée incrémentale du piston (9) dans le récipient de réserve (6).

8. Ensemble selon les revendications 6 ou 7 **caractérisé en ce que** le dispositif d'avancement (32) d'un des modules de crayon de base (3, 4) est conçu sous la forme d'un mécanisme par rotation de sorte que la rotation d'un élément de manoeuvre (33) provoque une avancée continue du piston (9) dans le récipient de réserve (6).
